# EUROPÄISCHE PATENTSCHRIFT

(11) **EP 2 182 149 B1**
(45) Veröffentlichungstag und Bekanntmachung des Hinweises auf die Patenterteilung: **18.04.2012**
(21) Anmeldenummer: 09172216.5
(22) Anmeldetag: 05.10.2009
(51) Int. Cl.: E05C 9/18, E05B 15/02, E05B 63/04

(54) **Anzugseinrichtung für einen Treibstangenbeschlag**
Pulling device for an espagnolette fitting
Dispositif de traction pour ferrure à crémone

(30) Priorität: 28.10.2008 DE 102008043240
(43) Veröffentlichungstag der Anmeldung: 05.05.2010
(73) Patentinhaber: Aug. Winkhaus GmbH & Co. KG, 48291 Telgte (DE)
(72) Erfinder: Sickmann, Josef, 48291, Telgte (DE); Hövel, Walter, 48369, Saerbeck (DE); Lukas, Torsten, 59269, Beckum (DE); Wichmann, Andreas, 48653, Coesfeld (DE)

(56) Entgegenhaltungen:
- EP-A2- 1 122 389
- DE-U1-202007 010 048
- GB-A- 2 301 140
- US-A- 1 426 445
- US-A- 1 473 836

## Beschreibung

Die Erfindung betrifft eine Anzugseinrichtung für einen Treibstangenbeschlag eines gegen einen Rahmen schwenkbaren Flügels eines Fensters, einer Fenstertür oder dergleichen mit einer Anzugskante zur Hintergreifung eines in einer Schließstellung entlang der Anzugskante verschieblichen Schließgliedes des Treibstangenbeschlages, wobei die Anzugskante auf einem schwenkbar gelagerten Schwenkhebel angeordnet ist.

Eine Anzugseinrichtung ist aus der DE 83 23 441 U1 bekannt und hat ein Schließblech, bei dem die Anzugskante als Auflaufflächen für das Schließglied ausgebildet ist. Bei der Bewegung des Treibstangenbeschlages in Schließstellung gleitet das Schließglied entlang der Auflauffläche und zieht den Flügel gegen den Rahmen. Nachteilig hierbei ist jedoch, dass die Bewegung des Schließgliedes eine sehr große Reibung an der Auflauffläche hat.

Daher ist aus der DE 199 44 051 A1 eine Anzugseinrichtung mit einer elektrisch betreibbaren Betätigungseinrichtung bekannt geworden. Die Betätigungseinrichtung erhält beim Schließen des Fensters ein Signal und zieht in Schließstellung des Treibstangenbeschlages den Flügel gegen den Rahmen. Nachteilig bei dieser Anzugseinrichtung ist jedoch, dass sie mit der Betätigungseinrichtung sehr aufwändig aufgebaut ist und einen großen Platzbedarf hat.

Aus der EP 1 122 389 A2 ist eine Anzugseinrichtung bekannt, bei der ein Anzugsteil auf einer Treibstange befestigt ist und gegen ein eine Anzugskante aufweisendes Anzugselement bewegbar ist. Dabei steht das Anzugselement bei Offenstellung des Flügels vom Rahmen ab und ermöglicht somit schon bei leicht geöffnetem Flügel das Anziehen des Flügels an den Rahmen. Das bei der Offenstellung des Flügels vom Rahmen abstehende Anzugselement schwenkt in Schließstellung in eine zurückgezogene, nicht mehr vom Rahmen abstehende Stellung.

Die DE 20 2007 010 048 U1 offenbart eine Anzugseinrichtung gemäß dem Oberbegriff des Anspruchs 1 mit einem Schließstück, welches ein durch ein Schließelement hintergreifbaren Abschnitt aufweist und das an dem Schließstück eine um eine Achse drehbare oder schwenkbare Einlaufhilfe vorgesehen ist.

Der Erfindung liegt das Problem zugrunde, eine Anzugseinrichtung der eingangs genannten Art so weiter zu bilden, dass sie besonders einfach aufgebaut ist, einen geringen Platzbedarf hat und dass sich die Kraft, mit der der Flügel gegen den Rahmen gezogen wird, einfach einstellen lässt.

Dieses Problem wird erfindungsgemäß dadurch gelöst, dass die Anzugseinrichtung eine Koppeleinrichtung aufweist und dass das Schließglied bei seiner Bewegung entlang der Anzugskante über die Koppeleinrichtung mit dem Schwenkhebel zur Verschwenkung der Anzugskante gegen das Schließglied verbunden ist.

Durch diese Gestaltung lässt sich die Kraft, mit der der Flügel gegen den Rahmen gezogen wird, durch die Abmessungen des Schwenkhebels und der Koppeleinrichtung einfach einstellen. Die Abmessungen legen ein Übersetzungsverhältnis fest, über das der Flügel bei der Bewegung des Schließgliedes gegen den Rahmen gezogen wird. Die Koppeleinrichtung und der Schwenkhebel lassen sich in einem herkömmlichen Schließblech anordnen, so dass die Anzugseinrichtung besonders kompakt aufgebaut ist und einen sehr geringen Platzbedarf hat. Eine aufwändige, elektrisch betriebene Betätigungseinrichtung ist dank der Erfindung nicht erforderlich. Die erfindungsgemäße Anzugseinrichtung ist hierdurch besonders kostengünstig aufgebaut.

Die Koppelung der Bewegungen des Schließgliedes mit dem Schwenkhebel gestaltet sich gemäß einer anderen vorteilhaften Weiterbildung der Erfindung besonders einfach, wenn die Koppeleinrichtung einen parallel zur Bewegung des Schließgliedes in die Schließstellung verschieblichen und mit dem Schließglied formschlüssig verbundenen Schieber aufweist.

Der bauliche Aufwand zur formschlüssigen Verbindung des Schließgliedes mit dem Schieber lässt sich gemäß einer anderen vorteilhaften Weiterbildung der Erfindung besonders gering halten, wenn der Schieber eine bei der Schließbewegung des Flügels dem Schließglied zugewandte offene Ausnehmung zur Aufnahme des Schließgliedes hat. Durch diese Gestaltung wird beim Verschwenken des Flügels gegen den Rahmen das Schließglied in die Ausnehmung bewegt. Anschließend bewegt sich der Schieber mit dem Schließglied und bewegt den Schwenkhebel.

Die Koppelung der Bewegung des Schließgliedes mit der Anzugskante gestaltet sich gemäß einer anderen vorteilhaften Weiterbildung der Erfindung konstruktiv besonders einfach, wenn der Schwenkhebel einen ersten, die Anzugskante aufweisenden Hebelarm und einen zweiten Hebelarm aufweist und wenn der zweite Hebelarm eine in den Bewegungsbereich des Schiebers hineinragende Rampe oder Rolle hat. Durch den Einsatz einer Rolle wird die Reibung in der Anzugseinrichtung besonders gering gehalten. Selbstverständlich kann in kinematischer Umkehr auch das freie Ende des Schiebers eine Rolle aufweisen. Außerdem kann der Schieber zur Reduzierung der Reibung auch Kugel- oder Rollengeführt sein.

Die erfindungsgemäße Anzugseinrichtung ist für links und rechts anschlagende Flügel gleichermaßen einsetzbar, wenn zwei spiegelbildlich zueinander angeordnete Schwenkhebel eine Öffnung zur Einführung des Schließgliedes beim Bewegen des Flügels gegenüber dem Rahmen begrenzen.

Ein Blockieren der erfindungsgemäßen Anzugseinrichtung lässt sich einfach vermeiden, wenn der Schieber in einer Stellung, in der das Schließglied in die Ausnehmung einführbar ist, von einem Rastelement gehalten ist.

Vorhandene Treibstangenbeschläge lassen sich einfach mit der erfindungsgemäßen Anzugseinrichtung nachrüsten, wenn der Schwenkhebel und eine Führung für den Schieber auf einer Grundplatte angeordnet sind und wenn die Grundplatte die Form und die Abmessungen einer Grundplatte eines Schließbleches eines Verschlusses des Treibstangenbeschlages aufweist. Da die erfindungsgemäße Anzugseinrichtung das Schließglied hintergreift, wie es durch Schließbleche von Verschlüssen des Treibstangenbeschlages ebenfalls erreicht wird, können dank der Erfindung vorhandene Treibstangenbeschläge mit der erfindungsgemäßen Anzugseinrichtung nachgerüstet werden, indem einige der vorhandenen Schließbleche durch die den Schieber und den Schwenkhebel aufweisende Grundplatte ersetzt werden.

Die erfindungsgemäße Anzugseinrichtung vermag hohe Stützkräfte zu übertragen, wenn die Grundplatte eine das Schließglied in Schließstellung hintergreifende Schließkante hat. Durch diese Gestaltung setzt die Anzugseinrichtung einem Entriegelungsversuch des mit der erfindungsgemäßen Anzugseinrichtung ausgestatteten Fensters einen hohen Widerstand entgegen.

Zur weiteren Erhöhung der Sicherheit eines mit der erfindungsgemäßen Anzugseinrichtung ausgestatteten Fensters gegen ein unberechtigtes Entriegeln trägt es bei, wenn die Anzugskante die Schließkante übergreift. Durch diese Gestaltung vermag die Schließkante ein als Pilzkopf ausgebildetes Schließglied zu hintergreifen. Vorzugsweise ist der Schwenkhebel aus einem Stahlblech gefertigt.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine Ausführungsform einer erfindungsgemäßen Anzugseinrichtung in einer Offenstellung,
- Fig. 2: eine Schnittdarstellung durch die Anzugsein- richtung aus Figur 1 entlang der Linie II - II,
- Fig. 3: die erfindungsgemäße Anzugseinrichtung aus Figur 1 in einer Schließstellung,
- Fig. 4: eine weitere Ausführungsform der erfindungs- gemäßen Anzugseinrichtung in Schließstellung.

Figur 1 zeigt eine Anzugseinrichtung 1 mit einem darin eingeführten Schließglied 2 eines nicht dargestellten Treibstangenbeschlages eines Fensters, einer Fenstertür oder dergleichen. Die Anzugseinrichtung 1 ist an einem in Figur 2 dargestellten Rahmen 3 des Fensters befestigt, während das Schließglied 2 auf einer längsverschieblichen Treibstange eines ebenfalls in Figur 2 dargestellten Flügels 4 angeordnet ist. Die Anzugseinrichtung 1 ist in einer Offenstellung des Treibstangenbeschlages dargestellt, in der das Schließglied 2 bei der Bewegung des Flügels 4 gegenüber dem Rahmen 3 in die Anzugseinrichtung 1 hinein oder aus dieser heraus bewegt werden kann. Die Anzugseinrichtung 1 hat eine Grundplatte 5 und eine Deckplatte 6. Auf der Grundplatte 5 sind zwei spiegelbildlich zueinander angeordnete Schwenkhebel 7, 7' mit jeweils einer Anzugskante 8, 8' schwenkbar gelagert und ein Schieber 9 längsverschieblich geführt. Die Schwenkhebel 7, 7' begrenzen zusammen eine Öffnung 10, über die das Schließglied 2 bei der Bewegung des Flügels 4 gegen den Rahmen 3 in die Anzugseinrichtung 1 bewegt werden kann. Der Schieber 9 weist eine Ausnehmung 11 zur Aufnahme des Schließgliedes 2 auf. Die Bewegung des Schiebers 9 und der Schwenkhebel 7, 7' sind über eine in Figur 3 dargestellte Koppeleinrichtung 12 miteinander gekoppelt. Weiterhin hat die Grundplatte 5 eine feststehende Schließkante 13 zur Hintergreifung des Schließgliedes 2 in Schließstellung.

Figur 2 zeigt eine Schnittdarstellung durch die Anzugseinrichtung 1 mit dem Schließglied 2 aus Figur 1. Zur Vereinfachung der Zeichnung sind der Rahmen 3 und der Flügel 4 nur schematisch dargestellt. Die Grundplatte 5 hat eine Führung 16 für den Schieber 9, der in einer Mittelstellung dargestellt ist. Die Führung 16 ist parallel zu der Bewegung der das Schließglied 2 halternden Treibstange bei im Rahmen 3 liegendem Flügel 4 angeordnet. In dieser Stellung wird der Schieber 9 von einem Rastelement 14 gehalten. Das Schließglied 2 ist pilzkopfförmig mit einem umlaufenden Rand 15 gestaltet. Die Anzugskante 8 des Schwenkhebels 7 überragt die auf dem Grundteil 5 angeordnete Schließkante 13 und steht einer Mantelfläche 17 des Schließgliedes 2 gegenüber.

Bei der Bewegung des Schließgliedes 2 in die in Figur 3 dargestellte Schließstellung der Anzugseinrichtung 1 wird der Schwenkhebel 7 über die Koppeleinrichtung 12 verschwenkt, so dass die Anzugskante 8 gegen die Mantelfläche 17 des Schließgliedes 2 gedrückt wird. Damit überragt die Anzugskante 8 zwangsläufig die Schließkante 13 und verhindert, dass das Schließglied 2 senkrecht aus der Anzugseinrichtung 1 herausgezogen werden kann. In Figur 3 ist zur Verdeutlichung des Aufbaus der Koppeleinrichtung 12 die Deckplatte 6 nicht dargestellt. Die Anzugskante 8 ist auf einem ersten Hebelarm 18 des Schwenkhebels 7 angeordnet. Die Koppeleinrichtung 12 weist einen zweiten Hebelarm 19 des Schwenkhebels 7 und einen Arm 20 des Schiebers 9 auf. Der Arm 20 des Schiebers 9 steht einer Rampe 21 des zweiten Hebelarms 19 gegenüber. Bei der Bewegung des Schließgliedes 2 in die Schließstellung wird der Schieber 9 verschoben und der Arm 20 des Schiebers 9 gleitet entlang der Rampe 21 des zweiten Hebelarms 19 und verschwenkt den Schwenkhebel 7 derart, dass die Anzugskante 8 gegen die in Figur 2 dargestellte Mantelfläche 17 des Schließgliedes 2 gelangt. Damit wird das auf dem Flügel 4 angeordnete Schließglied 2 in die Anzugseinrichtung 1 und damit der Flügel 4 gegen den Rahmen 3 gezogen.

Figur 4 zeigt eine weitere Ausführungsform der Anzugseinrichtung 1, welche sich von der aus den Figuren 1 bis 3 nur dadurch unterscheidet, dass die Koppeleinrichtung 12 eine am zweiten Hebelarm 19 des Schwenkhebels 7 angeordnete Rolle 22 aufweist, an der der ebenfalls an einer Rolle 23 geführte Arm 20 des Schiebers 9 entlang geführt wird. Ansonsten ist diese Anzugseinrichtung 1 wie die aus den Figuren 1 bis 3 aufgebaut.

## Patentansprüche

1. Anzugseinrichtung für einen Treibstangenbeschlag eines gegen einen Rahmen (3) schwenkbaren Flügels (4) eines Fensters, einer Fenstertür oder dergleichen mit einer Anzugskante (8) zur Hintergreifung eines in einer Schließstellung entlang der Anzugskante (8) verschieblichen Schließgliedes (2) des Treibstangenbeschlages, wobei die Anzugskante (8) auf einem schwenkbar gelagerten Schwenkhebel (7) angeordnet ist, **dadurch gekennzeichnet, dass** die Anzugseinrichtung eine Koppeleinrichtung aufweist und dass das Schließglied (2) bei seiner Bewegung entlang der Anzugskante (8) über die Koppeleinrichtung (12) mit dem Schwenkhebel (7) zur Verschwenkung der Anzugskante (8) gegen das Schließglied (2) verbunden ist.

2. Anzugseinrichtung nach Anspruch 1, **dadurch gekennzeichnet, dass** die Koppeleinrichtung (12) einen parallel zur Bewegung des Schließgliedes (2) in die Schließstellung verschieblichen und mit dem Schließglied (2) formschlüssig verbundenen Schieber (9) aufweist.

3. Anzugseinrichtung nach Anspruch 2, **dadurch gekennzeichnet, dass** der Schieber (9) eine bei der Schließbewegung des Flügels (4) dem Schließglied (2) zugewandte offene Ausnehmung (11) zur Aufnahme des Schließgliedes (2) hat.

4. Anzugseinrichtung nach Anspruch 2 oder 3, **dadurch gekennzeichnet, dass** der Schwenkhebel (7) einen ersten, die Anzugskante (8) aufweisenden Hebelarm (18) und einen zweiten Hebelarm (19) aufweist und dass der zweite Hebelarm (19) eine in den Bewegungsbereich des Schiebers (9) hineinragende Rampe (21) oder Rolle (22) hat.

5. Anzugseinrichtung nach einem der vorhergehenden Ansprüche, **dadurch gekennzeichnet, dass** zwei spiegelbildlich zueinander angeordnete Schwenkhebel (7, 7') eine Öffnung (10) zur Einführung des Schließgliedes (2) beim Bewegen des Flügels (4) gegenüber dem Rahmen (3) begrenzen.

6. Anzugseinrichtung nach Anspruch 3, **dadurch gekennzeichnet, dass** der Schieber (9) in einer Stellung, in der das Schließglied (2) in die Ausnehmung (11) einführbar ist, von einem Rastelement (14) gehalten ist.

7. Anzugseinrichtung nach einem der Ansprüche 2 bis 6, **dadurch gekennzeichnet, dass** der Schwenkhebel (7) und eine Führung (16) für den Schieber (9) auf einer Grundplatte (5) angeordnet sind und dass die Grundplatte (5) die Form und die Abmessungen einer Grundplatte eines Schließbleches eines Verschlusses des Treibstangenbeschlages aufweist.

8. Anzugseinrichtung nach Anspruch 7, **dadurch gekennzeichnet, dass** die Grundplatte (5) eine das Schließglied (2) in Schließstellung hintergreifende Schließkante (13) hat.

9. Anzugseinrichtung nach Anspruch 8, **dadurch gekennzeichnet, dass** die Anzugskante (8) die Schließkante (13) übergreift.

## Claims

1. Draw-in device for an espagnolette fitting of a casement (4) of a window, a French door or the like, which is pivotable against a frame (3), comprising a draw-in flange (8) for engaging from behind a locking member (2) of the espagnolette fitting which, in a locked position, is displaceable along the draw-in flange (8), the draw-in flange (8) being arranged on a pivotally mounted pivoted lever (7), **characterised in that** the draw-in device comprises a coupling device and that, when moving along the draw-in flange (8) via the coupling device (12), the locking member (2) is connected to the pivoted lever (7) for pivoting the draw-in flange (8) against the locking member (2).

2. Draw-in device according to claim 1, **characterised in that** the coupling device (12) comprises a slide (9) which is displaceable parallel to the movement of the locking member (2) into the locked position and is connected in an interlocking manner to the locking member (2).

3. Draw-in device according to claim 2, **characterised in that** the slide (9) has an open recess (11) for receiving the locking member (2) and which faces the locking member during the locking movement of the casement (4).

4. Draw-in device according to either claim 2 or claim 3, **characterised in that** the pivoted lever (7) comprises a first lever arm (18) comprising the draw-in flange (8) and a second lever arm (19), and that the second lever arm (19) has a roller (22) or ramp (21) which projects into the region of movement of the slide (9).

5. Draw-in device according to any one of the preceding claims, **characterised in that** two pivoted levers (7, 7'), which are arranged in a laterally reversed manner in relation to one another, delimit an aperture (10) for the introduction of the locking member (2) when the casement (4) moves relative to the frame (3).

6. Draw-in device according to claim 3, **characterised in that** the slide (9) is held by a catch element (14) in a position in which the locking member (2) can be introduced into the recess (11).

7. Draw-in device according to any one of claims 2 to 6, **characterised in that** the pivoted lever (7) and a guide (16) for the slide (9) are arranged on a base plate (5) and that the base plate (5) has the shape and the dimensions of a base plate of a locking plate of a lock of an espagnolette fitting.

8. Draw-in device according to claim 7, **characterised in that** the base plate (5) has a locking edge (13) which engages the locking member (2) from behind in the locked position.

9. Draw-in device according to claim 8, **characterised in that** the draw-in flange (8) overlaps the locking edge (13).

## Revendications

1. Dispositif de traction pour une ferrure à crémone d'un battant (4) d'une fenêtre pouvant être pivoté contre un cadre (3), d'une porte-fenêtre ou similaire, comportant une arête de traction (8) servant à venir en prise à l'arrière d'un organe de fermeture (2) de la ferrure à crémone pouvant être coulissé le long de l'arête de traction (8) dans une position de fermeture, sachant que l'arête de traction (8) est disposée sur un levier de pivotement (7) logé de manière à pouvoir pivoter, **caractérisé en ce que** le dispositif de traction présente un dispositif de couplage, et **en ce que** l'organe de fermeture (2), dans le cadre de son déplacement le long de l'arête d'extraction (8) est relié par l'intermédiaire du dispositif de couplage (12) au levier de pivotement (7) pour le pivotement de l'arête de traction (8) contre l'organe de fermeture (2).

2. Dispositif de traction selon la revendication 1, **caractérisé en ce que** le dispositif de couplage (12) présente un coulisseau (9) pouvant coulisser dans la position de fermeture de manière parallèle par rapport au déplacement de l'organe de fermeture (2) et relié par complémentarité de forme à l'organe de fermeture (2).

3. Dispositif de traction selon la revendication 2, **caractérisé en ce que** le coulisseau (9) a un évidement (11) ouvert tourné vers l'organe de fermeture (2) lors du mouvement de fermeture du battant (4) et servant à recevoir l'organe de fermeture (2).

4. Dispositif de traction selon la revendication 2 ou 3, **caractérisé en ce que** le levier de pivotement (7) présente un premier bras de levier (18) présentant l'arête de traction (8) et un deuxième bras de levier (19), et **en ce que** le deuxième bras de levier (19) a une rampe (21) ou un rouleau (22) dépassant dans la zone de déplacement du coulisseau (9).

5. Dispositif de traction selon l'une quelconque des revendications précédentes, **caractérisé en ce que** deux leviers de pivotement (7, 7') disposés l'un par à l'autre de manière symétrique délimitent une ouverture (10) servant à introduire l'organe de fermeture (2) lors du déplacement du battant (4) par rapport au cadre (3).

6. Dispositif de traction selon la revendication 3, **caractérisé en ce que** le coulisseau (9) est maintenu par l'élément d'arrêt (14) dans une position, dans laquelle l'organe de fermeture (2) peut être introduit dans l'évidement (11).

7. Dispositif de traction selon l'une quelconque des revendications 2 à 6, **caractérisé en ce que** le levier de pivotement (7) et un guidage (16) pour le coulisseau (9) sont disposés sur une plaque de base (5), et **en ce que** la plaque de base (5) présente la forme et les dimensions d'une plaque de base d'une tôle de fermeture d'une fermeture de la ferrure pour crémone.

8. Dispositif de traction selon la revendication 7, **caractérisé en ce que** la plaque de base (5) a une arête de fermeture (13) venant en prise en position de fermeture à l'arrière de l'organe de fermeture (2).

9. Dispositif de traction selon la revendication 8, **caractérisé en ce que** l'arête de traction (8) empiète sur l'arête de fermeture (13).
